# EUROPÄISCHE PATENTSCHRIFT

(11) **EP 0 031 133 B1**
(45) Veröffentlichungstag und Bekanntmachung des Hinweises auf die Patenterteilung: **16.02.1983**
(21) Anmeldenummer: 80107964.1
(22) Anmeldetag: 17.12.1980
(51) Int. Cl.: B22D 11/04

(54) **Vorrichtung zum Oszillieren einer Stranggiesskokille**
Device for oscillating a continuous casting mould
Dispositif pour animer d'un mouvement oscillatoire une lingotière de coulée continue

(30) Priorität: 19.12.1979 JP 175885/79
(43) Veröffentlichungstag der Anmeldung: 01.07.1981
(73) Patentinhaber: CONCAST HOLDING AG, CH-8027 Zürich (CH)
(72) Erfinder: Takashi, Kawakami, Niihama 792 (JP)
(74) Vertreter: Fiala, Ferdinand

## Beschreibung

Die Erfindung betrifft eine Vorrichtung zum Oszillieren einer Stranggiesskokille mit mindestens einem sowohl an einem Lagerbock gelagerten als auch an einem die Kokille tragenden geführten Kokillentisch angelenkten Oszillationshebel.

Es ist allgemein bekannt, eine Kokille entlang eines Kreisbogens zu oszillieren, um ein Kleben zwischen der formgebenden Kokillenwandung und dem in der Kokille gebildeten Strang zu vermeiden, die Oberflächengüte des Stranges zu verbessern und Durchbrüche zu verhindern.

Eine bekannte Oszillationsvorrichtung (US-PS 3'822'738) weist einen oder zwei kurze Oszillationshebel auf, die an einem Lagerbock schwenkbar gelagert sind. Diese Hebel sind weiter an einem Kokillentisch angelenkt, auf dem eine Kokille montiert ist. Ueber einen Oszillationsantrieb und eine Hubstange werden die kurzen Oszillationshebel um ihre Lagerstellen im Lagerbock bewegt.

Beim Oszillieren von Kokillen zum Giessen von Brammen, insbesondere mit hoher Geschwindigkeit von etwa über 100 Hüben pro Minute, kommt es durch die hohen Trägheitskräfte und das vorhandene Lagerspiel an den Lagerstellen am Kokillentisch zu Vibrationen im oszillierten System. Dies führt zu einer Verschlechterung der Gussqualität.

Eine weitere bekannte Oszillationsvorrichtung ist in US-PS 3'343'592 beschrieben. Auch dort können Vibrationen während des Giessens eines Stranges auftreten.

Es ist Aufgabe der Erfindung, eine genaue und vibrationsfreie Oszillationsbewegung auch bei höheren Oszillationsgeschwindigkeiten sicherzustellen.

Diese Aufgabe wird dadurch gelöst, dass zwischen dem Lagerbock und dem Kokillentisch ein ein Lagerspiel kompensierendes Kraftgerät angeordnet ist.

Damit werden Druck- oder Zugkräfte aufgebracht, die in den Lagerstellen das Lagerspiel kompensieren, indem die in den Lagern schwenkbar gelagerten Achsen der Oszillationshebel auch unter Berücksichtigung des Gewichtes von Kokillentisch und Kokille in definierter Richtung gepresst werden. Auch bei den hohen Trägheitskräften, die bei grossen Oszillationsgeschwindigkeiten von mehr als etwa 100 Hüben pro Minute auftreten, werden Vibrationen im oszillierenden System verhindert und somit ein ruhiger Lauf und gute Qualität des Gussproduktes sichergestellt.

Die Erfindung wird anhand einer Figur näher erläutert. Ein angetriebener Exzenter 1 wirkt mit einer Hubstange 2 auf einen Hebel 3, der, wie auch ein weiterer Hebel 5, in einem Lagerbock 4 drehbar gelagert ist. Jeder der beiden Hebel 3 und 5 ist starr mit je einer Achse 8 versehen, die zweiseitig in Lagern am Kokillentisch gelenkig geführt sind. Auf dem Kokillentisch ist eine Kokille 6 zum Giessen einer Stahlbramme 11 montiert. Der Kokillentisch 7 und die Kokille 6 werden durch den unteren Hebel 3 getragen und der obere Hebel 5 dient zur Führung während der Oszillationsbewegung. Die beiden Hebel 3 und 5 greifen je beidseitig des Kokillentisches an. An Stelle des Hebel 5 kann der Kokillentisch an einer Gleitführung geführt werden. Erfindungsgemäss ist zwischen dem Lagerbock 4 und dem Kokillentisch 7 in der Mitte des Kokillentisches ein Kraftgerät in Form eines Druckmittelzylinders 10 gelenkig angeordnet, der sich etwa parallel zu den Hebeln 3 und 5 erstreckt. Es können auch zwei je auf einer Seite des Kokillentisches angebrachte Druckmittelzylinder angeordnet sein. Mit diesem Zylinder 10 wird bei diesem Beispiel eine Druckkraft auf den Kokillentisch 7 ausgeübt. Daher werden die Achsen 8 während der Oszillationsbewegung in den Lagerstellen stets in definierter Richtung gepresst und dadurch das Lagerspiel kompensiert. Es wird also vermieden, dass die Achsen 8 in den Lagerstellen des Kokillentisches schlagen. Dadurch wird auch bei höheren Oszillationsgeschwindigkeiten eine genaue, vibrationsfreie Oszillationsbewegung der Kokille 6 in Ausziehrichtung ermöglicht und damit eine Verbesserung der Oberflächengüte des Stranges 11 erzielt.

Ohne die Anordnung dieses erfindungsgemässen Zylinders 10 würde bei niedriger Oszillationsgeschwindigkeit das Gewicht des Kokillentisches 7 auf die Oberseite der Achse 8 wirksam und bei einem Lagerspiel von beispielsweise 0,05-0,2 mm wäre eine ruhige Oszillationsbewegung entlang eines vorgegebenen Kreisbogens möglich. Bei höheren Oszillationsgeschwindigkeiten wirkt jedoch das Gewicht des Kokillentisches plus Kokille nicht mehr auf der Oberseite der Achse 8 und die gepressten Flächen der Achsen 8 würden nach rechts und links verschoben werden, wodurch eine Vibration des Kokillentisches mit den nachteiligen Folgen verursacht wird.

Anstelle der hier im Beispiel angewendeten Druckkraft kann auch eine Zugkraft, aufgebracht durch den Zylinder 10, Verwendung finden. Anstelle des Hydraulikzylinders könnte auch eine Feder verwendet werden.

## Patentansprüche

Vorrichtung zum Oszillieren einer Stranggiesskokille mit mindestens einem sowohl an einem Lagerbock (4) gelagerten als auch an einem die Kokille (6) tragenden geführten Kokillentisch (7) angelenkten Oszillationshebel (3, 5), dadurch gekennzeichnet, dass zwischen dem Lagerbock (4) und dem Kokillentisch (7) ein ein Lagerspiel kompensierendes Kraftgerät (10) angeordnet ist.

## Claims

Apparatus for oscillating a continuous-casting mould and comprising at least one oscillating lever (3, 5), which is mounted on a trestle (4) and is also coupled to a guided table (7) carrying the mould (6), characterized in that a power unit (10), which compensates bearing play, is arranged between the trestle (4) and the mould table (7).

## Revendications

Dispositif pour faire osciller une lingotière de coulée continue, comprenant au moins un levier d'oscillation (3, 5) qui est à la fois monté rotatif sur un support (4) et articulé sur une table de lingotière (7) guidée portant la lingotière (6), caractérisé en ce qu'un organe (10) produisant un effort et compensant le jeu des paliers est disposé entre le support (4) et la table de lingotière (7).
